# EUROPÄISCHE PATENTSCHRIFT

(11) **EP 1 105 903 B1**
(45) Veröffentlichungstag und Bekanntmachung des Hinweises auf die Patenterteilung: **03.04.2002**
(21) Anmeldenummer: 99952299.8
(22) Anmeldetag: 04.08.1999
(51) Int. Cl.: H01H 85/30

(54) **SICHERUNGSEINSATZ**
FUSE UNIT
FUSIBLE

(30) Priorität: 17.08.1998 DE 29814737 U
(43) Veröffentlichungstag der Anmeldung: 13.06.2001
(73) Patentinhaber: SIEMENS AKTIENGESELLSCHAFT, 80333 München (DE)
(72) Erfinder: BECKER, Friedrich, D-93164 Brunn (DE); DESER, Ulrich, D-94369 Rain (DE); GRAF, Joachim, D-93073 Neutraubling (DE)
(86) Internationale Anmeldenummer: DE9902441
(87) Internationale Veröffentlichungsnummer: WO0011698

(56) Entgegenhaltungen:
- DE-U- 29 718 230

## Beschreibung

Die Erfindung bezieht sich auf einen Sicherungseinsatz, insbesondere für Niederspannungs-Hochleistungs-Sicherungen, auch NH-Sicherungen genannt, dessen Arbeitsschmelzleiter durch einen elektrisch hierzu parallel angeordneten Anzeigeschmelzleiter überwacht ist. Der Anzeigeschmelzleiter hält ein Federelement vor einer Platine gespannt. Das Federelement ist auch mit einem längs des Körpers des Sicherungseinsatzes verschieblich geführten Signalelement verbunden, das in einem Sichtbereich beim Ansprechen des Anzeigeschmelzleiters durch auffällige Ausführung den Ansprechzustand des Arbeitsschmelzleiters anzeigt. Ein derartiger Sicherungseinsatz ist bekannt (DE-U-2 97 18230).

Sicherungseinsätze mit Anzeigevorrichtung weisen in der Regel im Bereich der Anzeigevorrichtung eine Schwächung des Körpers des Sicherungseinsatzes auf. Insbesondere bei sogenannten Mittenanzeigern wird der Körper in einem kritischen Bereich geschwächt. Beim obengenannten Sicherungseinsatz kann eine Schwächung dadurch vermieden werden, daß das Signalelement weitgehend am Gehäuserücken des Sicherungseinsatzes und nicht in einem Tunnel des Gehäusekörpers geführt wird. Das Signalelement wird jedoch zweckmäßigerweise durch eine Abdeckung geschützt und erforderlichenfalls auch geführt.

Die Verbindung des verschieblichen Signalelements, das aus einer Folie gefertigt sein kann, mit dem Federelement, das zugleich als sogenannter Stirnkennmelder verwendet werden kann, ist in der Praxis nicht unkompliziert. Kleben, warm prägen, verkrimpen, verbinden mit Schrumpffolie haben sich in der Praxis als aufwendig gezeigt.

Der Erfindung liegt die Aufgabe zugrunde, einen Sicherungseinsatz der geschilderten Art weiterzuentwickeln und hinsichtlich der Verbindung des Signalelements mit dem Federelement zu verbessern:

Die Lösung der geschilderten Aufgabe erfolgt durch einen Sicherungseinsatz nach Anspruch 1. Das Signalelement ist hierbei als Folie ausgeführt, die in einem Übergangsbereich zum Federelement schmaler als im Sichtbereich ausgeführt ist; in einem Kopfbereich zum Befestigen am Federelement, ist ausgehend von einer größeren Breite des Kopfbereichs als sie seine Durchführungsöffnung in der Platine aufweist, das Signalelement zu einer Spitze verjüngt. Durch die Spitze kann das Signalelement in die Durchführungsöffnung der Platine eingeführt werden, wobei im Übergang zur größeren Breite des Kopfbereichs sich Anlaufschrägen bilden, die das folienartigem Material gebildete Signalelement zusammenrollen, so daß zunächst eine Montageposition erreicht werden kann und später das Signalelement aus der Platine herausgezogen werden kann. Der schmale Übergangsbereich zwischen Sichtbereich und Kopfbereich kann in der Durchführungsöffnung der Platine laufen und der Sichtbereich findet vor der Platine bzw. vor einer Isolier- oder Dichtschicht einen Anschlag. Der breite Kopfbereich erlaubt es, mit herkömmlichen Techniken, wie sie oben geschildert sind, das Signalelement mit dem Federelement zu verbinden.

Nach einer vorteilhaften Ausführung weist das Signalelement in seinem Kopfbereich in einem Übergang zum Verjüngungsbereich zumindest eine sich stärker verjüngende Anlaufschräge auf. Hierdurch wird das Durchführen des Signalelements durch die Platine durch seine konstruktive Ausbildung erleichtert.

Nach einer Weiterbildung weist das Federelement einen frei geschnittenen Dorn auf, der gegen die Zugrichtung des Signalelements umgelegt ist. Dieser Dorn kann zum Federelement senkrecht gestellt werden, worauf das folienartige Signalelement angedrückt werden kann, so daß der Dorn durchsticht und seine Hinterschnitte das Signalelement ohne weitere Befestigungsmittel halten. Zur weiteren Sicherung kann der Dorn gegen die Zugrichtung des Signalelements in die Ebene des Federelements umgebogen sein. Insbesondere kann das Signalelement durch Abschnitt aus einem Endlosband gewonnen sein.

Die Erfindung soll nun anhand von in der Zeichnung schematisch wiedergegebenen Ausführungsbeispielen näher erläutert werden:
- In FIG 1: ist ein Signalelement, in seiner Mitte abgebrochen dargestellt, wiedergegeben.
- In FIG 2: ist ein Sicherungseinsatz in dem hier interessierenden Bereich und teilweise im Schnitt wiedergegeben und im übrigen abgebrochen dargestellt.
- In FIG 3: ist ein Ausführungsbeispiel für das Federelement wiedergegeben.

Der Sicherungseinsatz nach FIG 2 weist einen Arbeitsschmelzleiter 1 mit zwei gegenüberstehenden Messerkontakten 2 üblicher Art auf. Elektrisch parallel zum Arbeitsschmelzleiter ist ein Anzeigeschmelzleiter 3 angeordnet, der ein Federelement 4 an einer von zwei Platinen 5 gespannt hält. Die Platinen weisen im oberen Bereich übliche Grifflaschen auf. Das Federelement ist in FIG 2 zusätzlich zu seiner Ruheposition im abgefederten Zustand veranschaulicht. Längs des Körpers 6 des Sicherungseinsatzes ist ein Signalelement 7 verschieblich geführt. In einem Sichtbereich 8 zeigt es beim Ansprechen des Anzeigeschmelzleiters 3 und Wegfedern des Federelements 4 bei auffälliger Ausführung in einem Anzeigebereich 9 für angesprochenen Sicherungseinsatz beim Herausbewegen, daß die Sicherung angesprochen hat. Wegen der üblichen Abstimmung des Anzeigeschmelzleiters zum Arbeitsschmelzleiter ist dann nämlich der Arbeitsschmelzleiter durchgeschmolzen und hat die Abschaltung der Sicherung bewirkt.

Im Ausführungsbeispiel nach FIG 2 ist das Signalelement 7 von einer Abdeckung 10 abgedeckt, durch die es am Rücken des Körpers 6 des Sicherungseinsatzes geführt sein kann. Andererseits kann im Körper 6 auch eine flache Führungsnut für das Anzeigeelement ausgebildet sein, so daß die Abdeckung dann lediglich das Signalelement nach außen abdeckt.

Das Signalelement 7 ist nach FIG 1 als Folie ausgeführt, die in einem Übergangsbereich 11 zum Federelement schmaler als im Sichtbereich 12 ausgeführt ist. In einem Kopfbereich 13 zum Befestigen am Federelement 4 ist das Signalelement 7 zu einer Spitze verjüngt. Der Kopfbereich 13 geht von einer größeren Breite als sie seine Durchführungsöffnung 14 in der Platine 5 aufweist, aus. Das Federelement 4 kann auf dem Messerkontakt 2 in an sich bekannter Weise aufreiten.

In einem Übergang zum Verjüngungsbereich weist das Signalelement 7 nach FIG 1 zwei Anlaufschrägen 15 auf, in denen sich der Kopfbereich stärker verjüngt als in seiner übrigen spitzenartigen Ausbildung. Dies fördert das Zusammenrollen beim Einführen in die Durchführungsöffnung 14.

Das Federelement 4 in der Weiterbildung nach FIG 3 weist einen freigeschnittenen Dorn 16 auf, der am fertig montierten Sicherungseinsatz umgelegt ist. In FIG 3 ist das Federelement 4 so dargestellt, wie es hergestellt sein kann. Durch Verfaltung zu einem Federbuckel 17, wie er in FIG 2 veranschaulicht ist, kann das Abfedern des Federelements 4 bei angesprochenem Anzeigeschmelzleiter 3 günstig beeinflußt werden. Zum Andrükken des Kopfbereichs 13 des Signalelements 7 am Federelement 4 kann der Dorn 16 aus der Zeichenebene herausgebogen werden und anschließend in die Zugrichtung des Federelements umgelegt werden, so daß er entgegengesetzt nach FIG 3 weist. Bei gedanklich entgegengerichteter Zugrichtung des Signalelements ist der Dorn 16 dann mit anderen Worten gegen die Zugrichtung des Signalelements umgelegt.

Das Signalelement 7 kann durch Abschnitt aus einem Endlosband gewonnen sein.

Wenn der Dorn 16 einen Hinterschnitt aufweist, wie es in FIG 3 veranschaulicht ist, hält das angedrückte Signalelement schon hinter dem Kopf des Dorns 16 auch schon vor dem Umlegen des Dorns. Bei breitem Kopfbereich 13 des Signalelements 7 können herkömmliche Befestigungstechniken zum Verbinden des Signalelements mit dem Federelement 4 eingesetzt werden. Bei Ausbildung eines Dorn 16 am Federelement 4 kann der Kopfbereich insgesamt auch schmaler ausgeführt werden. In jedem Fall erhält man eine spielfreie Verbindung des Signalelements 7 mit dem Federelement 4. Das Signalelement kann folienartig aus Polyäthylen elastisch und reißfest hergestellt sein.

## Patentansprüche

1. Sicherungseinsatz, insbesondere für NiederspannungsHochleistungs-Sicherungen, auch NH-Sicherungen genannt, dessen Arbeitsschmelzleiter (1) durch einen elektrisch hierzu parallel angeordneten Anzeigeschmelzleiter (3) überwacht ist, der ein Federelement (4) vor einer Platine (5) gespannt hält, das mit einem längs des Körpers (6) des Sicherungseinsatzes verschieblich geführten Signalelement (7) verbunden ist, das in einem Sichtbereich (8) beim Ansprechen des Anzeigeschmelzleiters durch auffällige Ausführung den Ansprechzustand des Arbeitsschmelzleiters anzeigt,
**dadurch gekennzeichnet,**
**daß** das Signalelement (7) als Folie ausgeführt ist, die in einem Übergangsbereich (11) zum Federelement schmaler als im Sichtbereich (12) ausgeführt ist und in einem Kopfbereich (13) zum Befestigen am Federelement (4), ausgehend von einer größeren Breite des Kopfbereichs (13) als sie seine Durchführungsöffnung (14) in der Platine (5) aufweist, zu einer Spitze verjüngt ist.

2. Sicherungseinsatz nach Anspruch 1,
**dadurch gekennzeichnet,**
**daß** das Signalelement (7) in seinem Kopfbereich (13) in einem Übergang zum Verjüngungsbereich zumindest eine sich stärker verjüngende Anlaufschräge (15) bildet.

3. Sicherungseinsatz nach Anspruch 1,
**dadurch gekennzeichnet,**
**daß** das Federelement (4) einen freigeschnittenen Dorn (16) aufweist, der gegen die Zugrichtung des Signalelements umgelegt ist.

4. Sicherungseinsatz nach einem der vorhergehenden Ansprüche,
**dadurch gekennzeichnet,**
**daß** das Signalelement (7) durch Abschnitt aus einem Endlosband gewonnen ist.

5. Sicherungseinsatz nach Anspruch 3,
**dadurch gekennzeichnet,**
**daß** der Dorn (16) einen Hinterschnitt aufweist.

6. Sicherungseinsatz nach Anspruch 3,
**dadurch gekennzeichnet,**
**daß** das Federelement (4) unter Bildung eines Federbukkels (17) verfaltet ausgebildet ist.

7. Sicherungseinsatz nach einem der vorhergehenden Ansprüche,
**dadurch gekennzeichnet,**
**daß** das Signalelement (7) als Folie aus Polyäthylen gebildet ist.

## Claims

1. Fuse link, in particular for low-voltage high-breaking-capacity fuses, also known as LVHBC fuses, whose operating fusible element (1) is monitored by an indicating fusible element (3) connected electrically in parallel with it, said indicating fusible element holding a spring element (4) tensioned in front of a plate (5), said spring element also being connected to a signal element (7) which can slide along the body (6) of the fuse link, said signal element conspicuously indicating the blown status of the operating fusible element in a window (8) when the indicating fusible element operates, **characterised in that** the signal element (7) is implemented as a film which is designed to be narrower in a transitional area (11) to the spring element than in the window (12) and, in a top area (13) for fastening to the spring element (4), is tapered to a point starting from a width of the top area (13) greater than that of its feedthrough aperture (14) in the plate (5).

2. Fuse link according to Claim 1, **characterised in that** the signal element (7) forms at least one more sharply narrowing initial taper (15) in its top area (13) in a transition to the (more gradually) tapered area.

3. Fuse link according to Claim 1, **characterised in that** the spring element (4) has a cut-out spike (16) which is reversed against the pulling direction of the signal element.

4. Fuse link according to one of the preceding claims, **characterised in that** the signal element (7) is obtained by cutting out from a continuous loop.

5. Fuse link according to Claim 3, **characterised in that** the spike (16) has an undercut.

6. Fuse link according to Claim 3, **characterised in that** the spring element (4) is folded over to form a spring projection (17).

7. Fuse link according to one of the preceding claims, **characterised in that** the signal element (7) is formed from a polyethylene film.

## Revendications

1. Cartouche fusible, notamment pour des coupe-circuit basse tension à fort pouvoir de coupure (abréviation allemande « coupe-circuit NH »), dont le conducteur (1) fusible de travail est surveillé par un conducteur (3) fusible témoin qui est monté électriquement en parallèle avec le conducteur (1) et qul maintient tendu devant une plaquette (5) un élément (4) élastique, relié à un élément (7) de signalisation guidé en coulissement le long du corps (6) de la cartouche fusible, l'élément (7) de signalisation, en cas de réaction du conducteur fusible témoin, indiquant d'une façon qui se remarque dans une zone (8) de regard la réaction du conducteur fusible de travail,
**caractérisée en ce que** l'élément (7) de signalisation est réalisé sous forme de feuille mince, qui est plus étroite dans une région (11) de transition vers l'élément élastique que dans la région (12) de regard et qui, dans une région (13) de tête destinée à la fixation sur l'élément (4) élastique, est rétrécie en pointe en partant d'une largeur de la région (13) de tête qui est supérieure à la largeur que présente son ouverture (14) de passage dans la plaquette (5).

2. Cartouche fusible suivant la revendication 1, **caractérisée en ce que** l'élément (7) de signalisation forme dans sa région (13) de tête, dans une transition vers la région rétrécie, au moins un biais (15) d'introduction plus fortement rétréci.

3. Cartouche fusible suivant la revendication 1, **caractérisée en ce que** l'élément (4) élastique comporte un ardillon (16) dégagé par découpage, qui est rabattu à l'encontre de la direction de traction de l'élément de signalisation.

4. Cartouche fusible suivant l'une des revendications précédentes, **caractérisée en ce que** l'élément (7) de signalisation est obtenu par découpage d'une bande sans fin.

5. Cartouche fusible suivant la revendication 3, **caractérisée en ce que** l'ardillon (16) comporte une contre-dépouille.

6. Cartouche fusible sulvant la revendication 3, **caractérisée en ce que** l'élément (4) élastique peut être replié en formant une boucle (17) élastique.

7. Cartouche fusible suivant l'une des revendications précédentes, **caractérisée en ce que** l'élément (7) de signalisation est réalisé sous forme de feuille mince en polyéthylène.
